# EUROPÄISCHE PATENTSCHRIFT

(11) **EP 0 945 394 B1**
(45) Veröffentlichungstag und Bekanntmachung des Hinweises auf die Patenterteilung: **10.09.2003**
(21) Anmeldenummer: 99103335.8
(22) Anmeldetag: 20.02.1999
(51) Int. Cl.: B66F 7/28, A61G 3/06

(54) **Hebebühne, insbesondere für Fahrzeuge**
Platform lift,in particular for vehicles
Plate-forme de levage,en particulier pour véhicules

(30) Priorität: 21.03.1998 DE 29805196 U
(43) Veröffentlichungstag der Anmeldung: 29.09.1999
(73) Patentinhaber: SLIFT HEBEZEUG GMBH, D-75233 Tiefenbronn (DE)
(72) Erfinder: Pakull, Willfried, Heimsheim 71296 (DE)
(74) Vertreter: KOHLER SCHMID + PARTNER

(56) Entgegenhaltungen:
- GB-A- 501 217
- US-A- 4 405 116

## Beschreibung

Die Erfindung bezieht sich auf eine Hebebühne, insbesondere für Fahrzeuge. Aus Sicherheitsgründen ist es erforderlich Vorkehrungen zu treffen, um ein ungewolltes Absenken der Hebebühne insbesondere bei darauf befindlichem Fahrzeug zu verhindern. Hier besteht nämlich die Gefahr, daß einerseits das Fahrzeug erheblichen Schaden erleidet und daß andererseits am Fahrzeug arbeitende Monteure verletzt werden. Die GB-A-501 217 beschreibt eine Sicherheitseinrichtung für eine Hebebühne. Es ist die Aufgabe der vorliegenden Erfindung, eine im Aufbau möglichst einfache aber besonders zuverlässig arbeitende Sicherheitsvorrichtung zu schaffen, welche ein derartiges ungewolltes Absinken verhindert und es erforderlich macht, daß zum Absenken noch ein zusätzlicher Handgriff erforderlich ist.

Erfindungsgemäß wird dies durch ein etwa in Hubrichtung hin und her verschiebbares und in Hubaufwärtsrichtung gesehen gegen einen Anschlag federbelastetes Verriegelungsglied erreicht, welches als Klinke oder mindestens teilweise als Zahnstange ausgebildet ist, und mit einem von der Hubvorrichtung angetriebenen Ritzel kämmt, wobei das Verriegelungsglied durch das Ritzel beim Abwärtshub gegen den Anschlag und beim Aufwärtshub gegen die Federkraft bis zum Zahnaustritt verschiebbar ist.

Wenn eine so ausgerüstete Hebebühne angehoben wird, bewegt das Ritzel das Verriegelungsglied gegen die Kraft der Feder und entgegen dem Anschlag, bis die Zähne des Zahnstangenteils bzw. die Klinke außer Eingriff mit dem Ritzel geraten und der Aufwärtshub ungehindert vonstatten gehen kann. Beim Abwärtshub dagegen wird der Zahnstangenteil bzw. die Klinke durch die Feder gegen die Zähne des Ritzels verschoben, so daß die Teile miteinander kämmen. Dadurch wird das Verriegelungsglied in Hubaufwärtsrichtung bewegt, bis es auf seinen Anschlag anstößt und jegliche weitere Bewegung des Ritzels und damit der Hubvorrichtung verhindert.

Sofern die Hubvorrichtung der Hebebühne bereits mit einer Zahnstange ausgerüstet ist, kann das Ritzel unmittelbar von dieser angetrieben werden. Andernfalls ist die Anordnung einer zusätzlichen Zahnstange erforderlich. Falls die räumlichen Verhältnisse keinen direkten Eingriff des Ritzels in die vorhandene Zahnstange erlauben, kann das Ritzel auch auf einer Welle angeordnet werden, welche von einem zusätzlichen in die Zahnstange eingreifenden Zahnrad angetrieben wird.

Um die Verriegelung zu lösen ist zweckmäßigerweise eine mit dem Verriegelungsglied verbundene gegen die Federkraft gerichtete Zugvorrichtung vorgesehen. Diese kann sowohl von Hand als auch elektromagnetisch, pneumatisch, hydraulisch oder über einen Bowdenzug betätigt werden.

Eine besonders einfache Bauweise ergibt sich, wenn das Verriegelungselement für die Feder eine Ausnehmung aufweist. In der Ausnehmung ist dabei eine Führungsstange für die Feder angeordnet, welche sich etwa über die Länge der entspannten Feder erstreckt. Diese Führungsstange kann dann mit einer Zugvorrichtung verbunden sein, um das Verriegelungsglied entgegen der Kraft der Feder so weit zu verschieben, daß es außer Eingriff mit dem Ritzel kommt und dadurch ein Abwärtshub ermöglicht wird. Zweckmäßigerweise wird als Anschlag für das Verriegelungsglied eine bei einer Hebebühne vorhandene Kopfplatte verwendet.

Die Zeichnung zeigt ein Ausführungsbeispiel der Erfindung.
- Fig. 1: einen Querschnitt durch einen abgebrochenen oberen Teil einer Hebebühne,
- Fig. 2: einen Schnitt nach Figur 1 um 90° gedreht.

Die Hebebühne 1 weist eine Kopfplatte 2 auf, an welcher eine Verriegelungsvorrichtung 3 befestigt ist. An der Verriegelungsvorrichtung 3 ist drehbar ein Ritzel 4 gelagert, welches mit einer Zahnstange 5 kämmt, die ihrerseits mit einem nicht dargestellten Hubteil der Hebebühne 1 verbunden ist. Zwischen den Platten 6 und 7 der Verriegelungsvorrichtung 3 ist ein Verriegelungsglied 8 längs verschiebbar in Hubrichtung 9 gelagert. Das Verriegelungsglied 8 ist mit einem Zahnstangenteil 10 versehen, welches in die Zähne 11 des Ritzels 4 eingreift. In einer Ausnehmung 8 des Verriegelungsgliedes 10 ist eine Führungsstange 13 festgelegt, auf welcher sich eine Druckfeder 14 befindet. Die Druckfeder 14 stützt sich dabei auf einem Absatz 15 der Verriegelungsvorrichtung 3 ab. Die Führungsstange 13 ragt durch eine Ausnehmung 16 des Absatzes 15 hindurch und ist mit einer Zugvorrichtung 17 verbunden. Mittels dieser Zugvorrichtung 17 kann das Verriegelungsglied 8 gegen die Kraft der Druckfeder 14 in Richtung des Abwärtshubes 18 bis zum Aufsetzen auf den Absatz 15 verschoben werden. In dieser Lage ist der Zahnstangenteil 10 des Verriegelungsgliedes 8 außer Eingriff mit den Zähnen 11 des Ritzels 4.

Beim Aufwärtshub 19 bewegt sich die Zahnstange 5 in diese Richtung, so daß sich das Ritzel 4 im Uhrzeigersinne dreht. Dadurch wird das Verriegelungsglied 8 gegen die Kraft der Druckfeder 14 entgegen der Aufwärtshubrichtung 19 so weit verschoben, daß der Zahnstangenteil 10 außer Eingriff mit den Zähnen 11 des Ritzels 4 kommt.

Bei der Hubabwärtsbewegung in Pfeilrichtung 18 dagegen wird das Verriegelungsglied 8 durch die Kraft der Feder 14 in Hubaufwärtsrichtung 19 verschoben, so daß der Zahnstangenteil 10 in die Zähne 11 des Ritzels 4 eingreift. Dabei wird dann das Verriegelungsglied 8 bis zum Anschlag an die Kopfplatte 2 verschoben. Dadurch ergibt sich dann eine Blockierung des Zahnrades 4 und damit der Zahnstange 5 sowie des nicht dargestellten Hubteiles der Hebebühne 1. Eine weitere Abwärtsbewegung ist nunmehr ausgeschlossen. Um eine Hubabwärtsbewegung 18 jedoch zu ermöglichen, kann vorher durch die Zugvorrichtung 17 das Verriegelungsglied 8 nach unten bis zum Anschlag auf den Absatz 15 gezogen und gehalten werden, so daß die Zähne 10 bzw. 11 des Verriegelungsgliedes 8 und des Ritzels 4 nicht in Eingriff kommen können und sich das Ritzel 4 und damit auch die Zahnstange 5 frei bewegen können.

## Patentansprüche

1. Hebebühne, insbesondere für Fahrzeuge, **gekennzeichnet durch** ein in Hubrichtung (9) hin und her verschiebbares und in Hubaufwärtsrichtung (19) gesehen gegen einen Anschlag (2) federbelastetes (14) Verriegelungsglied (8), welches als Klinke oder mindestens teilweise als Zahnstange (10) ausgebildet ist, und mit einem von der Hubvorrichtung (5) angetriebenen Ritzel (4) kämmt, wobei das Verriegelungsglied (8) **durch** das Ritzel (4) beim Abwärtshub (18) gegen den Anschlag (2) und beim Aufwärtshub (19) gegen die Federkraft (14) bis zum Zahnaustritt verschiebbar ist.

2. Hebebühne nach Anspruch 1, **dadurch gekennzeichnet, daß** der Antrieb des Ritzels (4) über eine mit dem Hubteil der Hebebühne (1) verbundene Zahnstange (5) erfolgt.

3. Hebebühne nach Anspruch 2, **dadurch gekennzeichnet, daß** das Ritzel (4) unmittelbar mit der Zahnstange (5) kämmt.

4. Hebebühne nach Anspruch 2, **dadurch gekennzeichnet, daß** das Ritzel (4) auf einer, von einem mit der Zahnstange (5) kämmenden Zahnrad angetriebenen Welle angeordnet ist.

5. Hebebühne nach einem oder mehreren der vorhergehenden Ansprüche, **gekennzeichnet durch** eine mit dem Verriegelungsglied (8) verbundene gegen die Federkraft (14) gerichtete Zugvorrichtung (17).

6. Hebebühne nach Anspruch 5, **dadurch gekennzeichnet, daß** die Zugvorrichtung (17) elektromagnetisch, pneumatisch, hydraulisch oder über einen Bowdenzug betätigbar ist.

7. Hebebühne nach einem oder mehreren der vorhergehenden Ansprüche, **dadurch gekennzeichnet, daß** das Verriegelungselement (8) für die Feder (14) eine Ausnehmung (12) aufweist.

8. Hebebühne nach Anspruch 7, **dadurch gekennzeichnet, daß** in der Ausnehmung (12) eine Führungsstange (13) für die Feder (14) angeordnet ist, welche sich etwa über die Länge der entspannten Feder (14) erstreckt.

9. Hebebühne nach den Ansprüchen 5 und 8, **dadurch gekennzeichnet, daß** die Führungsstange (13) mit der Zugvorrichtung (17) verbunden ist.

10. Hebebühne nach einem oder mehreren der vorhergehenden Ansprüche, **dadurch gekennzeichnet, daß** als Anschlag für das Verriegelungsglied (8) eine Kopfplatte (2) der Hebebühne (1) ausgebildet ist.

## Claims

1. Platform lift, in particular for vehicles, **characterised by** a locking member (8) which can be displaced back-and-forth in the lifting direction (9), is spring-loaded (14) against a stop (2), viewed in the direction of ascent (19), is formed as a pawl or at least in part as a rack (10) and meshes with a pinion (4) which is driven by the lifting device (5), wherein the locking member (8) can be displaced by the pinion (4) during the descent (18) against the stop (2) and during the ascent (19) against the spring force (14) until the teeth disengage.

2. Platform lift according to Claim 1, **characterised in that** the pinion (4) is driven by means of a rack (5) which is connected to the lifting part of the platform lift (1).

3. Platform lift according to Claim 2, **characterised in that** the pinion (4) meshes directly with the rack (5).

4. Platform lift according to Claim 2, **characterised in that** the pinion (4) is disposed on a shaft which is driven by a gear wheel meshing with the rack (5).

5. Platform lift according to one or more of the preceding Claims, **characterised by** a traction device (17) which is connected to the locking member (8) and directed against the spring force (14).

6. Platform lift according to Claim 5, **characterised in that** the traction device (17) can be actuated electromagnetically, pneumatically, hydraulically or by means of a Bowden cable.

7. Platform lift according to one or more of the preceding Claims, **characterised in that** the locking element (8) comprises a recess (12) for the spring (14).

8. Platform lift according to Claim 7, **characterised in that** a guide rod (13) for the spring (14) is disposed in the recess (12), which rod extends approximately over the length of the relaxed spring (14).

9. Platform lift according to Claims 5 and 8, **characterised in that** the guide rod (13) is connected to the traction device (17).

10. Platform lift according to one or more of the preceding Claims, **characterised in that** a head plate (2) of the platform lift (1) is formed as the stop for the locking member (8).

## Revendications

1. Plate-forme de levage, notamment pour véhicules, **caractérisée par** un organe de verrouillage (8) qui peut être déplacé dans la direction de levage (9) avec un mouvement de va-et-vient et est appliqué par la force d'un ressort (14) contre une butée (2) vu dans le sens de la course ascendante (19), lequel organe de verrouillage est réalisé en tant que cliquet ou au moins en partie en tant que crémaillère (10) et engrène avec un pignon (4) entraîné par le dispositif de levage (5), sachant que l'organe de verrouillage (8) peut être déplacé par le pignon (4) contre la butée (2) lors de la course descendante (18) et contre la force du ressort (14) lors de la course ascendante (19) jusqu'à ce qu'il ne soit plus en prise avec les dents du pignon.

2. Plate-forme de levage selon la revendication 1, **caractérisée en ce que** le pignon (4) est entraîné par une crémaillère (5) reliée à l'élément élévateur de la plate-forme de levage (1).

3. Plate-forme de levage selon la revendication 2, **caractérisée en ce que** le pignon (4) engrène directement avec la crémaillère (5).

4. Plate-forme de levage selon la revendication 2, **caractérisée en ce que** le pignon (4) est placé sur un arbre entraîné par une roue dentée engrenant avec la crémaillère (5).

5. Plate-forme de levage selon l'une ou plusieurs des revendications précédentes, **caractérisée par** un dispositif de traction (17) relié à l'organe de verrouillage (8) et agissant contre la force du ressort (14).

6. Plate-forme de levage selon la revendication 5, **caractérisée en ce que** le dispositif de traction (17) peut être actionné par voie électromagnétique, pneumatique, hydraulique ou par un câble Bowden.

7. Plate-forme de levage selon l'une ou plusieurs des revendications précédentes, **caractérisée en ce que** l'élément de verrouillage (8) comporte un évidement (12) pour le ressort (14).

8. Plate-forme de levage selon la revendication 7, **caractérisée en ce qu'**une barre de guidage (13) pour le ressort (14) est placée dans l'évidement (12), qui s'étend approximativement sur la longueur du ressort détendu (14).

9. Plate-forme de levage selon les revendications 5 et 8, **caractérisée en ce que** la barre de guidage (13) est reliée au dispositif de traction (17).

10. Plate-forme de levage selon l'une ou plusieurs des revendications précédentes, **caractérisée en ce qu'**une plaque supérieure (2) de la plate-forme de levage (1) est réalisée en tant que butée pour l'organe de verrouillage (8).
